# FASCICULE DE BREVET EUROPEEN

(11) **EP 2 580 148 B1**
(45) Date de publication et mention de la délivrance du brevet: **07.08.2019**
(21) Numéro de dépôt: 11730244.8
(22) Date de dépôt: 13.06.2011
(51) Int. Cl.: B65F 1/14, B65F 1/16

(54) **CONTENEUR DE DECHETS MUNI D'UN DISPOSITIF D'AFFICHAGE DE COLLECTE**
ABFALLBEHÄLTER MIT EINER SAMMELANZEIGEVORRICHTUNG
WASTE CONTAINER EQUIPPED WITH A COLLECTION DISPLAY DEVICE

(30) Priorité: 11.06.2010 FR 1054648
(43) Date de publication de la demande: 17.04.2013
(73) Titulaire: Plastic Omnium Systèmes Urbains, 69007 Lyon (FR)
(72) Inventeur: PETRI, Jean-Pierre, F-01150 Lagnieu (FR); BOUGUEDRA, David, F-01500 Amberieu En Bugey (FR)
(74) Mandataire: LLR
(86) Numéro de dépôt international: PCT/EP2011/059761
(87) Numéro de publication internationale: WO 2011/154548

(56) Documents cités:
- GB-A- 2 454 707
- US-B1- 6 295 946

## Description

La présente invention concerne le domaine des bacs de collecte de déchets, notamment des bacs de collecte individuels roulants présentant une capacité comprise entre 60 et 1200 litres.

On connaît un bac de collecte de déchets comportant une cuve ayant un fond et des parois latérales et ouverte à son extrémité supérieure. Un tel bac comprend également un couvercle mobile en rotation autour d'un axe essentiellement horizontal entre une position dans laquelle il ferme l'extrémité supérieure de la cuve en reposant sur une collerette entourant l'extrémité supérieure de la cuve et une position dans laquelle il laisse l'accès libre à la cuve.

Ce bac est utilisé pour collecter les déchets des utilisateurs particuliers et est vidé régulièrement lors du passage d'un camion de collecte de déchets.

Toutefois, au vu du coût croissant de la collecte de déchets, de plus en plus de collectivités territoriales envisagent de mettre en place une tarification individuelle pour le service de collecte des bacs, chaque producteur de déchets étant facturé selon le nombre de collectes subies par son bac lors d'une année.

On a constaté que certains bacs individuels stationnaient sur le trottoir pour différentes raisons pratiques. Ils sont alors vidés alors que cela n'est pas nécessaire ou pas souhaité par l'utilisateur. En outre, comme le nombre de collectes effectuées pour un bac est déterminé lorsque le bac est basculé dans une benne de camion de collecte, par une communication entre une puce électronique placée sur le bac et un lecteur situé sur le camion de collecte, la collecte est facturée à l'utilisateur, même si le vidage n'est pas souhaité, notamment lorsque le bac est vide.

Il existe donc un besoin pour rendre cette forme de tarification plus juste à l'égard des producteurs de déchets en toutes circonstances et ce même lorsqu'ils laissent leur bac stationner dans la rue, par exemple parce qu'ils partent en vacances.

On connaît déjà dans l'état de la technique un bandage coloré en tissu mis en place par l'utilisateur sur le bac, notamment sur une poignée située à son extrémité arrière. Ce bandage coloré indique que l'utilisateur souhaite que l'on collecte son bac. Toutefois, un tel bandage est susceptible d'être dégradé rapidement car il peut être facilement arraché, ou endommagé du fait des conditions météorologiques. De ce fait, un tel système n'est pas réellement satisfaisant.

On connaît du document US 6,295,946 un conteneur de déchets selon le préambule de la revendication 1, comprenant une cuve ouverte à son extrémité supérieure et un couvercle mobile autour d'un axe horizontal relativement à la cuve entre une configuration fermée dans laquelle il ferme l'extrémité supérieure de la cuve et une configuration ouverte, le conteneur de déchets comprenant également un dispositif de signalement changeant d'état de manière à indiquer que l'on a accédé au conteneur.

La présente invention a donc pour objet un conteneur de déchets permettant une tarification plus juste du service de collecte par le producteur de déchets, lui permettant notamment d'indiquer de façon efficace lorsqu'il souhaite ou non que son conteneur soit collecté.

A cet effet, l'invention se rapporte à un conteneur de déchets comprenant une cuve ouverte à son extrémité supérieure et un couvercle mobile autour d'un axe horizontal relativement à la cuve entre une configuration fermée dans laquelle il ferme l'extrémité supérieure de la cuve et une configuration ouverte, le conteneur de déchets comprenant également, sur une de ses parois visibles depuis l'extérieur lorsque le couvercle est fermé, un dispositif d'affichage comprenant au moins un élément mobile entre deux positions d'indication.

Selon l'invention, le dispositif d'affichage porte des informations sur deux portions distinctes et est ménagé de sorte que, dans chacune des deux positions d'indication de l'élément mobile, une seule portion du dispositif est visible, la portion du dispositif visible dans chacune des positions étant distincte. Les informations peuvent être des couleurs, par exemple la couleur verte pour indiquer que l'utilisateur souhaite que l'on collecte le conteneur et la couleur rouge pour indiquer qu'il souhaite qu'on ne le collecte pas, mais aussi des phrases, des pictogrammes, etc. De cette façon, le dispositif d'affichage est plus difficilement endommagé ou séparé du conteneur puisqu'il est d'un seul tenant avec celui-ci, voire totalement intégré à celui-ci. Le dispositif d'affichage est donc plus robuste et permet de transmettre au mieux et en toutes circonstances les souhaits de l'utilisateur.

En outre, grâce au dispositif du conteneur, aucun état de collecte ou de non-collecte n'est indiqué par une absence d'affichage. Les informations sont donc transmises plus efficacement entre le collecteur et l'utilisateur et les erreurs sont plus facilement évitées. En outre, avec un conteneur selon l'invention, il est moins fréquent que l'utilisateur omette d'indiquer qu'il souhaite que l'on collecte le conteneur.

L'invention comprend également l'une ou plusieurs des caractéristiques de la liste suivante :
- le dispositif d'affichage est ménagé sur le couvercle du bac et est de cette façon plus visible pour le collecteur,
- le conteneur comprend des moyens de blocage de l'élément mobile dans au moins une des positions d'indication. De cette façon, on évite qu'une autre personne que l'utilisateur du bac puisse modifier la position de l'élément mobile et on assure ainsi l'authenticité des informations indiquées par le dispositif d'affichage,
- le conteneur comprend des moyens de verrouillage du couvercle en position fermée, notamment une serrure apte à s'ouvrir lorsque le couvercle prend une configuration de basculement, dans lequel il est vertical avec son axe de rotation situé à son extrémité supérieure. Cela est également avantageux puisque cela permet d'éviter qu'une personne autre que l'utilisateur ne jette ses déchets dans le bac de l'utilisateur. La serrure apte à s'ouvrir lorsque le bac est en configuration de basculement évite une opération d'ouverture du bac préalable à la collecte, et assure donc un gain de temps pour le collecteur. On ne décrit pas plus avant une telle serrure, classique,
- le conteneur comprend des moyens d'activation du mouvement de l'élément mobile, situés sur une face du conteneur orientée vers l'intérieur de la cuve lorsque le couvercle est fermé. Ceci est particulièrement avantageux lorsque le conteneur comprend des moyens de verrouillage. Ainsi, le dispositif d'affichage ne pouvant être activé par l'utilisateur que depuis l'intérieur du conteneur, il n'est pas nécessaire de ménager sur le conteneur des moyens autres que les moyens de verrouillage pour bloquer l'élément mobile. Cela permet de simplifier le conteneur,
- le dispositif d'affichage est agencé de sorte que l'élément mobile est apte à se déplacer pour prendre une position d'indication prédéterminée lorsque le couvercle prend une configuration déterminée, notamment la configuration fermée ou la configuration de basculement. De cette façon, l'élément mobile se replace dans une position donnée suite au basculement de conteneur. Cette position est notamment celle dans lequel le collecteur comprend qu'il n'est pas nécessaire de collecter le conteneur,
- les moyens de blocage sont agencés pour prendre un état activé, dans lequel l'élément mobile est bloqué dans la position d'indication, lorsque le couvercle est dans la configuration de basculement et un état désactivé, dans lequel l'élément mobile demeure mobile, lorsque le couvercle est en configuration fermée. Cette caractéristique est particulièrement avantageuse dans le cas où l'élément mobile est en une position d'indication prédéterminée lorsque le couvercle prend une configuration fermée. Dans ce cas, en effet, l'élément mobile prend la position d'indication prédéterminée (indiquant que le conteneur a été collecté et est vide) lorsque l'on referme le couvercle suite au basculement, puisque les moyens de blocage sont alors désactivés, puis, une fois le couvercle fermé, les moyens de blocage reprennent leur état activé et l'élément mobile est bloqué dans la position d'indication. Lorsqu'on ouvre le couvercle sans basculement, les moyens de blocage empêchent l'élément mobile de bouger et celui-ci n'atteint ainsi la position d'indication sans aide de l'utilisateur que lors du basculement du conteneur et non à la simple ouverture/ fermeture du couvercle. Cela permet donc d'indiquer efficacement que le contenu du conteneur a été collecté,
- dans un mode de réalisation particulier, l'élément mobile est mobile en rotation autour d'un axe essentiellement horizontal et présente une répartition de masse hétérogène, de sorte que l'élément mobile est ramené dans la position d'indication prédéterminée par gravité,
- dans un autre mode de réalisation, le dispositif d'affichage comprend un cache formant un boîtier dans lequel est agencé l'élément mobile, le cache comprenant au moins un rail de guidage coopérant avec l'élément mobile de sorte qu'il soit mobile en translation relativement au cache. Préférentiellement, le dispositif d'affichage est disposé sur le couvercle et le rail de guidage est orienté dans une direction perpendiculaire à celle de l'axe de rotation du couvercle, ce qui permet d'obtenir le replacement de l'élément mobile dans une position donnée dans laquelle il est à l'extrémité avant du rail suite au basculement du conteneur en vue de son vidage,
- dans un autre mode de réalisation, l'élément mobile est mobile en translation ou tout autre mode d'articulation, selon une trajectoire conforme à un guide formant une arche, deux faces opposées de l'élément mobile formant de préférence les portions comportant les informations.

Le conteneur peut comprendre des caractéristiques de la liste suivante :
- le dispositif d'affichage comprend un cache recouvrant partiellement l'élément mobile ou un un élément d'affichage recouvert par l'élément mobile. Dans ce cas, l'élément mobile est plus particulièrement mobile en rotation selon un axe essentiellement vertical ou en translation selon une direction sensiblement horizontale,
- les moyens de blocage comprennent par exemple des moyens pour attacher un cadenas, de préférence au moins un anneau agencé sur le couvercle, la cuve ou le cache apte à coopérer avec l'élément mobile. Un tel anneau peut par exemple être placé contre un anneau identique de l'élément mobile, le cadenas étant inséré à l'intérieur des deux anneaux. L'élément mobile peut également comprendre un orifice ménagé pour pouvoir accueillir l'anneau.

De nombreux autres modes de réalisation dans lesquels l'élément mobile est mobile en translation, en rotation ou par une combinaison d'une pluralité de translations et/ou de rotations, sont bien entendu également possibles.

L'invention sera mieux comprise à la lecture de la description qui va suivre, donnée uniquement à titre d'exemple et faite en se référant aux dessins dans lesquels :
- la figure 1 est une vue en perspective d'un couvercle d'un conteneur selon un premier mode de réalisation de l'invention,
- la figure 2 est une vue en coupe du couvercle du conteneur de la figure 1;
- la figure 3 est une vue en perspective d'un couvercle d'un conteneur selon un deuxième mode de réalisation de l'invention,
- la figure 4 est une vue en coupe du couvercle du conteneur de la figure 3;
- la figure 5 est une vue en perspective d'un conteneur selon un troisième mode de réalisation de l'invention, muni d'un dispositif d'affichage dans une première position d'indication,
- la figure 6 est une vue du conteneur de la figure 5 avec le dispositif d'affichage dans la deuxième position d'indication.
- la figure 7 est une vue d'un couvercle d'un conteneur selon un quatrième mode de réalisation de l'invention.

On a représenté sur la figure 1 un couvercle 10 d'un conteneur selon un premier mode de réalisation de l'invention. Le couvercle 10 comprend de façon classique un corps de couvercle 12 et des ailettes 13 permettant de le relier au bac de sorte qu'il soit mobile en rotation autour d'un axe horizontal 14. Il peut alors prendre, lorsque le bac est en position d'utilisation, une configuration fermée représentée sur la figure 1, dans laquelle le couvercle est essentiellement horizontal et recouvre la cuve, et une configuration ouverte. Le couvercle est réalisé en matière plastique.

Le couvercle est également muni, sur sa face tournée vers l'extérieur du conteneur lorsque le couvercle est en configuration fermée, d'un dispositif d'affichage 16 décrit ci-après.

Il comprend également une serrure comportant un organe 18 sur le couvercle et un organe complémentaire situé dans la cuve, pouvant venir en prise pour maintenir le couvercle en configuration fermée. L'utilisateur peut ouvrir le couvercle à l'aide d'une clé qui lui est propre et qui désactive la liaison entre les deux organes de la serrure en coopérant avec l'organe 18. La serrure est réalisée de sorte que la liaison entre les deux organes de la serrure est désactivée sans action de la clé lorsque le couvercle est en configuration de basculement, à savoir vertical avec son axe à l'extrémité supérieure du couvercle.

Le dispositif d'affichage 16, plus visible sur la figure 2, comprend un boîtier 20 agencé sur le corps de couvercle 12 et solidaire de celui-ci. Le boîtier 20 est notamment rapporté par vissage, rivetage ou tout autre mode de fixation sur le corps de couvercle. Un élément mobile 22 est agencé dans le boîtier. Cet élément est mobile en translation relativement au boîtier, selon une direction horizontale perpendiculaire à l'axe de rotation 14. L'élément mobile et le boîtier peuvent également être réalisés en matière plastique.

Comme on le voit sur la figure 2, la face supérieure du boîtier 20 comporte une alternance de lames 24 ou zones opaques et d'ajours 26 ou zones transparentes, de largeur sensiblement identique. Sur sa face supérieure, l'élément mobile comprend également un revêtement présentant une alternance de bandes vertes 28 et de bandes rouges 30, sensiblement de même largeur que les lames et ajours du boîtier. Les bandes vertes 28 forment une première portion de l'élément mobile comportant une première information (la couleur verte) alors que les bandes rouges 30 forment une deuxième portion de l'élément mobile comportant une deuxième information (la couleur rouge).

Comme les lames et ajours du boîtier et les bandes de l'élément mobile 22 sont de même largeur, un collecteur ne voit qu'une seul couleur à la fois depuis l'extérieur du conteneur, par exemple la couleur verte sur la configuration représentée à la figure 2.

Chaque couleur traduit un souhait de l'utilisateur : la couleur verte signifie par exemple que l'utilisateur souhaite que l'on collecte son bac alors que la couleur rouge signifie que l'utilisateur ne souhaite pas qu'on le collecte.

Comme on le voit sur la figure 2, l'élément mobile comprend en outre un curseur 34 destiné à coopérer avec un évidement 32 du boîtier 20. L'évidement et le curseur permettent le bon positionnement de l'élément mobile. Lorsque le curseur 34 est en contact avec le bord arrière de l'évidement 32, la couleur verte est visible depuis l'extérieur alors que, lorsque le curseur est en contact avec le bord avant de l'évidement 32, c'est la couleur rouge qui est visible depuis l'extérieur du conteneur.

Le corps de couvercle 12 comprend également une ouverture 36 en regard de l'évidement 32 de sorte que le curseur est accessible depuis l'intérieur du conteneur, autorisant ainsi l'utilisateur à placer l'élément mobile dans la position adéquate.

Comme il est difficile d'accéder à l'intérieur du conteneur sans l'autorisation de l'utilisateur au vu de la présence sur le conteneur de la serrure 18, seul l'utilisateur peut changer la position de l'élément mobile, ce qui évite le vandalisme.

En outre, on notera que, lorsque le couvercle est en configuration de basculement, l'élément mobile se trouvant en position telle que représentée sur la figure 2 avec la couleur verte visible depuis l'extérieur du conteneur, le curseur 34 se déplace sous l'effet de la gravité pour prendre la position dans laquelle il est en contact avec le bord avant de l'évidement 32.

Ainsi, après chaque basculement du conteneur dans une benne de ramassage des déchets, l'élément mobile 22 reprend automatiquement et sans intervention du collecteur une position dans laquelle il indique qu'il n'est pas nécessaire de collecter le conteneur (couleur rouge visible de l'extérieur). Ainsi, si l'utilisateur ne modifie pas la position de l'élément mobile, le conteneur pourra rester dans la rue sans pour autant être collecté à tort.

On va maintenant décrire le deuxième mode de réalisation de l'invention, représenté sur les figures 3 et 4.

On a représenté sur la figure 3 un couvercle 30 quasiment identique à celui de la figure 1. Un tel couvercle comprend notamment un corps 32, des ailettes 34 et une serrure 36 identiques à ceux du couvercle du premier mode de réalisation. Il comprend également un dispositif d'affichage 38 qui diffère de celui du premier mode de réalisation et qui va être décrit ci-après.

Le dispositif d'affichage 38 comprend un boîtier 40 en matière plastique solidaire du corps de couvercle 32 et fixé sur celui-ci par vissage, rivetage ou toute autre mode de fixation. Un élément mobile 42 est positionné dans le boîtier de façon à être mobile en rotation selon un axe essentiellement parallèle à l'axe de rotation du couvercle relativement au boîtier 40. Cet élément 42 est réalisé en matière plastique. Il est cylindrique ou d'une autre géométrie de révolution et creux. Le boîtier comprend sur sa face interne un logement 44 situé à chaque extrémité et destiné à recevoir un axe de l'élément mobile de sorte que l'axe soit mobile en rotation relativement au logement.

Le boîtier comprend sur sa face supérieure une ouverture 46 permettant de rendre visible l'élément mobile 42 depuis l'extérieur du bac.

L'élément mobile comprend une zone colorée. Une première portion 48 correspondant essentiellement à une moitié de son enveloppe est colorée en vert et une deuxième portion 50 correspondant essentiellement à l'autre moitié est colorée en rouge. Comme dans le mode de réalisation précédent, cela permet à l'utilisateur d'indiquer s'il souhaite ou non que son conteneur soit collecté.

L'élément mobile présente également un logement tubulaire 52 ouvert à ses deux extrémités pour accueillir une tige de verrouillage 54 de forme complémentaire du logement. La tige est mobile en translation relativement à l'élément mobile et est apte à bloquer la position de l'élément mobile en coopération avec un évidement 56 du boîtier situé en regard du logement. En effet, la tige 54 peut prendre une position dans laquelle son extrémité inférieure est située dans l'évidement 56 immobilisant ainsi en rotation l'élément mobile 42 (état activé des moyens de blocage), et une position dans laquelle elle est en dehors de l'évidement, laissant l'élément mobile 42 libre en rotation (état désactivé des moyens de blocage). La tige 54 et l'évidement 56 forment des moyens de blocage de l'élément mobile.

La tige est par défaut insérée dans l'évidement 56 sous l'effet de la gravité mais le corps de couvercle 32 comprend un orifice 58 en regard de l'évidement, permettant à l'utilisateur de désactiver la connexion entre la tige 54 et l'évidement 56, depuis l'intérieur du conteneur. Ainsi, l'utilisateur est, comme dans le premier mode de réalisation, le seul à pouvoir modifier la position de l'élément mobile, du fait de la présence de la serrure 36 sur le couvercle. Pour modifier la position de l'élément mobile, il introduit son doigt ou un objet dans l'orifice puis tourne l'élément mobile grâce à l'accès par l'ouverture supérieure 46 jusqu'à ce que la tige 54 réintègre l'évidement 56. Il y a donc seulement deux positions dans lesquelles l'élément mobile est verrouillé, ces deux positions correspondant aux deux positions de l'élément mobile pour lesquelles on voit une unique couleur de l'élément mobile depuis l'extérieur du conteneur.

L'élément mobile 42 comprend également une masselotte 60 agencée de sorte que la répartition de la masse de l'élément mobile ne soit pas uniforme. De cette façon, sous l'effet de la gravité, lorsque la tige 54 n'est pas dans l'évidement 56, et sans action contraire de l'utilisateur, l'élément mobile a tendance à prendre une position prédéterminée, représentée sur la figure 4, dans laquelle la masselotte se trouve à l'extrémité inférieure de l'élément mobile.

Dans ce mode de réalisation, la masselotte 60 est située sous la portion 50 de l'élément mobile recouverte d'un revêtement vert.

Ainsi, lorsque le couvercle est en configuration de basculement, ce qui se produit lors de son vidage, la connexion entre la tige 54 et l'évidement 56 est désactivée et l'élément mobile est libre de tourner. Lorsque l'on remet le couvercle en configuration fermée, l'élément mobile se replace donc sans action externe du collecteur dans la position telle que représentée à la figure 4, face rouge de l'élément mobile visible depuis l'extérieur sous l'action de la gravité. La tige s'insère également à nouveau dans l'évidement 56 et l'élément mobile est bloqué en rotation. Par conséquent, suite au vidage, le collecteur ne collecte pas à nouveau le conteneur, au vu des informations affichés par le dispositif d'affichage, à moins que l'utilisateur n'ait modifié entre temps la position de l'élément mobile.

On va maintenant décrire un troisième mode de réalisation d'un conteneur selon l'invention à partir des figures 5 et 6.

Ces figures représentent un conteneur 70 comprenant un couvercle 72 mobile en rotation autour d'un axe horizontal 74 relativement à une cuve du conteneur. Le couvercle est ici représenté dans sa configuration fermée dans laquelle il recouvre la cuve. Le couvercle comporte comme dans les modes de réalisation décrits précédemment, un corps 76 et des ailettes 78 permettant sa liaison avec la cuve.

Un dispositif d'affichage 80 est également agencé sur le couvercle. Ce dispositif comprend deux plaques 82, 84. La plaque 82 est solidaire du corps de couvercle tandis que la plaque 84 est mobile relativement au corps. Elle peut être placée sur la plaque 82, comme cela est représenté à la figure 6, ou devant celle-ci de sorte qu'elle n'est pas superposée à la plaque 82, comme cela est représenté à la figure 5.

Le dispositif 80 comprend également quatre éléments métalliques 86, 88 conformés en arches et solidaire du corps de couvercle. Les plaques 82, 84 comprennent des orifices dimensionnés pour être traversés respectivement par une branche d'une des deux arches 86, et situés essentiellement aux extrémités latérales de ces plaques au voisinage d'un bord de celles-ci. Les plaques comprennent également une ouverture conformée pour accueillir une arche entière et située au voisinage du bord opposé de la plaque de celui comprenant les orifices.

La plaque 84 est de cette façon mobile en translation en suivant une trajectoire guidée par les arches 86 , entre les deux positions des figures 5 et 6. La plaque 84 guidée par les arches a un comportement similaire à celui d'une feuille rangée dans un classeur à anneaux.

Lorsque la plaque 84 est dans la position de la figure 6, l'arche 88 située à l'avant du couvercle est insérée dans l'ouverture de celle-ci. Lorsqu'elle est dans la position représentée à la figure 5, c'est l'arche 88 située à l'arrière du couvercle qui est insérée dans l'ouverture de la plaque 84.

Un cadenas peut être inséré dans un arche 88 empêchant donc si nécessaire passage de l'ouverture de la plaque, et immobilisent ainsi la plaque 84 en position.

La plaque 84 comprend une face colorée en rouge et une face opposée colorée en vert. De cette façon, comme une face différente de la plaque 84 est visible dans chacune des positions représentées aux figures 5 et 6, chaque position de la plaque 84 donne une instruction différente pour le collecteur.

On va ensuite décrire un conteneur selon un quatrième mode de réalisation de l'invention en référence à la figure 7.

Sur cette figure, on a représenté un couvercle 90 de conteneur comprenant également un corps 92 et des ailettes 94, ainsi qu'un dispositif d'affichage 96.

Ce dispositif est agencé sur le corps du couvercle, sur une face de celui-ci tournée vers l'extérieur. Il comprend un élément mobile 98 mobile en rotation relativement au corps du couvercle 92, selon un axe essentiellement vertical lorsque le couvercle est en configuration fermée, et conformé en disque.

Il comprend aussi un cache 100 solidaire du corps 92 et conformé pour recouvrir une partie, notamment une moitié, de l'élément mobile 98.

Cet élément mobile 98 comprend deux portions distinctes : une première portion colorée en vert et une seconde portion colorée en rouge, ce qui permet de transmettre des informations entre l'utilisateur et le collecteur. Chaque portion forme une moitié du disque. Il est prévu que l'utilisateur configure le disque de sorte qu'une des deux portions soit entièrement recouverte par le cache.

Pour maintenir l'élément mobile en une position d'indication donnée, des moyens de blocage sont également prévus. Ces moyens comprennent une serrure 102 à clé positionnée au niveau de l'axe de rotation du disque. La rotation du disque ne peut être effectuée que si la clé entraîne le disque en rotation et donc seulement par une personne autorisée.

On notera que l'invention n'est pas limitée aux modes de réalisation décrits.

Tout d'abord, les dispositif décrits peuvent également être agencés sur une paroi de la cuve du conteneur tournée vers l'extérieur.

En outre, les formes et les matériaux décrits pour les différents éléments du conteneur ou du dispositif d'affichage ne sont pas limitées à ce qui a été décrit.

Par exemple, concernant le premier mode de réalisation, le boîtier peut comprendre une moitié de sa paroi supérieure recouverte d'un cache et une autre moitié ouverte au lieu d'une alternance de lames et d'ajours.

L'élément mobile du deuxième mode de réalisation pourrait avoir une forme parallélépipédique au lieu de cylindrique.

Dans le troisième mode de réalisation, la plaque 82 pourrait être supprimée.

Dans le quatrième mode de réalisation, le cache pourrait recouvrir plus ou moins d'une moitié du disque.

Les informations sur les différentes portions de l'élément mobile peuvent ne pas être des couleurs mais des pictogrammes, du texte, etc. Ces informations pourraient également être placée sur un élément fixe, l'élément mobile formant un cache recouvrant cet élément fixe. Dans le quatrième mode de réalisation, on pourrait par exemple tout à fait envisager que le disque soit fixe et que l'élément mobile soit le cache.

En outre, les moyens de blocage de l'élément mobile sont optionnels. Ils peuvent également être différents de ce qui a été décrit. Par exemple, dans le mode de réalisation de la figure 7, le disque peut être libre en rotation et comprendre un élément métallique en forme d'arche, s'étendant perpendiculairement au plan du disque et situé à l'interface entre les deux portions du disque. Cette arche serait apte à coopérer avec au moins une arche identique située sur le cache. Les arches seraient alors arrangées de sorte que celle de l'élément mobile puisse être placée contre celle du cache. Dans cette position, un cadenas peut être inséré dans ces deux arches et solidariser le cache à l'élément mobile.

Les moyens permettant de rappeler dans une position d'indication prédéterminée le dispositif d'affichage sont également optionnels. Dans le premier mode de réalisation, des crans peuvent être ménagé dans l'évidement du boîtier pour maintenir le curseur en position relativement au boîtier même sous l'effet de la gravité. Dans le deuxième mode de réalisation, la masse peut aussi être répartie de façon homogène.

La serrure pour maintenir le couvercle en configuration fermée est également optionnelle. Elle peut aussi ne pas s'ouvrir lorsque le conteneur passe en configuration de basculement.

Le verrou de la serrure, activé par la clé de l'utilisateur ou par tout autre moyen tel qu'une carte magnétique, peut être fixé indépendamment sur le couvercle ou sur la cuve.

## Revendications

1. Conteneur de déchets comprenant une cuve ouverte à son extrémité supérieure et un couvercle (10 ; 30 ; 72 ; 90) mobile autour d'un axe (14 ; 74) horizontal relativement à la cuve entre une configuration fermée dans laquelle il ferme l'extrémité supérieure de la cuve et une configuration ouverte, le conteneur de déchets comprenant également, sur une de ses parois visibles depuis l'extérieur lorsque le couvercle est fermé, un dispositif d'affichage (16 ; 38 ; 80 ; 96) comprenant au moins un élément mobile (28 ; 42 ; 84 ; 98) entre deux positions d'indication, **caractérisé en ce que** le dispositif d'affichage (16 ; 38 ; 80 ; 96) porte des informations sur deux portions distinctes et est ménagé de sorte que, dans chacune des deux positions d'indication de l'élément mobile (28 ; 30 ; 48 ; 98), une seule portion du dispositif est visible, la portion du dispositif visible dans chacune des positions étant distincte.

2. Conteneur selon l'une quelconque des revendications précédentes, dans lequel le dispositif d'affichage est ménagé sur le couvercle du conteneur (10 ; 30 ; 72 ; 90).

3. Conteneur selon l'une quelconque des revendications précédentes, dans lequel le conteneur comprend des moyens de blocage (34 ; 54 ; 56 ; 88 ; 102) de l'élément mobile dans au moins une des positions d'indication.

4. Conteneur selon l'une quelconque des revendications précédentes, dans lequel le conteneur comprend des moyens de verrouillage du couvercle en position fermée, notamment une serrure (18 ; 36) apte à s'ouvrir lorsque le couvercle prend une configuration de basculement, dans lequel il est vertical avec son axe de rotation situé à son extrémité supérieure.

5. Conteneur selon la revendication précédente, dans lequel le conteneur comprend des moyens d'activation (34) du mouvement de l'élément mobile, situés sur une face du conteneur orientée vers l'intérieur de la cuve lorsque le couvercle est fermé.

6. Conteneur selon l'une quelconque des revendications précédentes, dans lequel le dispositif d'affichage (16 ; 38) est agencé de sorte que l'élément mobile est apte de se déplacer pour prendre une position d'indication prédéterminée lorsque le couvercle prend une configuration déterminée, notamment la configuration fermée ou la configuration de basculement.

7. Conteneur selon la revendication précédente, dans lequel l'élément mobile (42) est mobile en rotation autour d'un axe essentiellement horizontal et présente une répartition de masse hétérogène, de sorte que l'élément mobile est ramené dans la position d'indication prédéterminée par gravité.

8. Conteneur selon l'une des revendications 4 à 7, dans lequel les moyens de blocage (54 ; 56) sont agencés pour prendre un état activé, dans lequel l'élément mobile est bloqué dans la position d'indication, lorsque le couvercle est dans la configuration de basculement et un état désactivé dans lequel l'élément mobile demeure mobile, lorsque le couvercle est en configuration fermée.

9. Conteneur selon l'une quelconque des revendications précédentes, dans lequel le dispositif d'affichage comprend un cache (20) formant un boîtier dans lequel est agencé l'élément mobile (22), le cache comprenant au moins un rail de guidage (32) coopérant avec l'élément mobile de sorte qu'il soit mobile en translation relativement au cache.

10. Conteneur selon l'une quelconque des revendications précédentes, dans lequel l'élément mobile (84) est mobile en translation selon un guide formant une arche (86), deux faces opposées de l'élément mobile formant de préférence les portions comportant les informations.

## Patentansprüche

1. Abfallbehälter, umfassend einen Trog, der an seinem oberen Ende offen ist, und einen Deckel (10; 30; 72; 90), der um eine gegenüber dem Trog horizontale Achse (14; 74) beweglich ist zwischen einer geschlossenen Stellung, in der er das obere Ende des Trogs schließt, und einer geöffneten Stellung, wobei der Abfallbehälter ferner, an einer seiner Wände, die von außen sichtbar sind, wenn der Deckel geschlossen ist, eine Anzeigevorrichtung (16; 38; 80; 96) umfasst, die wenigstens ein Element (28; 42; 84; 98) umfasst, das zwischen zwei Anzeigestellungen beweglich ist, **dadurch gekennzeichnet, dass** die Anzeigevorrichtung (16; 38; 80; 96) Informationen über zwei verschiedene Teile trägt und so vorgesehen ist, dass, in jeder der zwei Anzeigestellungen des beweglichen Elements (28; 42; 84; 98), nur ein Teil der Vorrichtung sichtbar ist, wobei der Teil der Vorrichtung, der jeweils in den Stellungen sichtbar ist, verschieden ist.

2. Behälter nach einem der vorhergehenden Ansprüche, wobei die Anzeigevorrichtung an dem Deckel (10; 30; 72; 90) des Behälters vorgesehen ist.

3. Behälter nach einem der vorhergehenden Ansprüche, wobei der Behälter Mittel zum Arretieren (34; 54; 56; 88; 102) des beweglichen Elements in wenigstens einer der Anzeigestellungen umfasst.

4. Behälter nach einem der vorhergehenden Ansprüche, wobei der Behälter Mittel zum Verriegeln des Deckels in geschlossener Stellung umfasst, insbesondere eine Verschlussvorrichtung (18; 36), die geöffnet werden kann, wenn der Deckel eine Schwenkstellung einnimmt, in der er vertikal ist und sich seine Rotationsachse an seinem oberen Ende befindet.

5. Behälter nach dem vorhergehenden Anspruch, wobei der Behälter Mittel zum Aktivieren (34) der Bewegung des beweglichen Elements umfasst, die sich an einer Fläche des Behälters befinden, die zu dem Inneren des Trogs ausgerichtet ist, wenn der Deckel geschlossen ist.

6. Behälter nach einem der vorhergehenden Ansprüche, wobei die Anzeigevorrichtung (16; 38) so angeordnet ist, dass sich das bewegliche Element bewegen kann, um eine vorbestimmte Anzeigestellung einzunehmen, wenn der Deckel eine bestimmte Stellung einnimmt, insbesondere die geschlossene Stellung oder die Schwenkstellung.

7. Behälter nach dem vorhergehenden Anspruch, wobei das bewegliche Element (42) um eine im Wesentlichen horizontale Achse drehbeweglich ist und eine heterogene Masseverteilung aufweist, so dass das bewegliche Element schwerkraftsbedingt in die vorbestimmte Anzeigestellung zurückgebracht wird.

8. Behälter nach einem der Ansprüche 4 bis 7, wobei die Arretiermittel (54; 56) angeordnet sind, um einen aktivierten Zustand einzunehmen, in dem das bewegliche Element in der Anzeigestellung arretiert ist, wenn der Deckel in der Schwenkstellung ist, und einen deaktivierten Zustand, in dem das bewegliche Element beweglich bleibt, wenn der Deckel in geschlossener Stellung ist.

9. Behälter nach einem der vorhergehenden Ansprüche, wobei die Anzeigevorrichtung eine Blende (20) umfasst, die ein Gehäuse bildet, in dem das bewegliche Element (22) angeordnet ist, wobei die Blende wenigstens eine Führungsschiene (32) umfasst, die mit dem beweglichen Element in der Form zusammenwirkt, dass es gegenüber der Blende in Translation beweglich ist.

10. Behälter nach einem der vorhergehenden Ansprüche, wobei das bewegliche Element (84) gemäß einer einen Bogen (86) bildenden Führung in Translation beweglich ist, wobei zwei gegenüberliegende Flächen des beweglichen Elements vorzugsweise die Teile bilden, welche die Informationen aufweisen.

## Claims

1. Waste container comprising a tank open at its upper end and a lid (10; 30; 72; 90) movable about a horizontal hinge (14; 74) relative to the tank between a closed configuration in which it closes the upper end of the tank and an open configuration, the waste container further comprising, on one of its walls visible from the outside when the lid is closed, a display device (16; 38; 80; 96) comprising at least one element (28; 42; 84; 98) movable between two indication positions, **characterised in that** the display device (16; 38; 80; 96) bears information concerning two different portions and is arranged so that, in each of the two indication positions of the movable element (28; 30; 48; 98), only one portion of the device is visible, a different portion of the device being visible in each of the positions.

2. Container according to any one of the preceding claims, wherein the display device is arranged on the container lid (10; 30; 72; 90).

3. Container according to any one of the preceding claims, wherein the container comprises means (34; 54; 56; 88; 102) for locking the movable element in at least one of the indication positions.

4. Container according to any one of the preceding claims, wherein the container comprises means for locking the lid in the closed position, in particular a lock (18; 36) adapted to open when the lid takes up a tipping configuration, in which it is vertical with its axis of rotation located at its upper end.

5. Container according to the preceding claim, wherein the container comprises means (34) for activating the movement of the movable element, located on a side of the container facing towards the inside of the tank when the lid is closed.

6. Container according to any one of the preceding claims, wherein the display device (16; 38) is arranged so that the movable element is adapted to move to take up a predetermined indication position when the lid takes up a specific configuration, in particular the closed configuration or the tipping configuration.

7. Container according to the preceding claim, wherein the movable element (42) is movable in rotation about a substantially horizontal hinge and has a heterogeneous weight distribution, so that the movable element is returned to the predetermined indication position by gravity.

8. Container according to one of claims 4 to 7, wherein the locking means (54; 56) are arranged to take up an activated state, in which the movable element is locked in the indication position when the lid is in the tipping configuration, and a deactivated state in which the movable element remains movable when the lid is in the closed configuration.

9. Container according to any one of the preceding claims, wherein the display device comprises a cover (20) forming a box in which the movable element (22) is arranged, the cover comprising at least one guide rail (32) cooperating with the movable element so that it is movable in translation relative to the cover.

10. Container according to any one of the preceding claims, wherein the movable element (84) is movable in translation along a guide forming an arch (86), two opposite sides of the movable element preferably forming the portions bearing the information.
